# EUROPÄISCHE PATENTSCHRIFT

(11) **EP 0 856 702 B1**
(45) Veröffentlichungstag und Bekanntmachung des Hinweises auf die Patenterteilung: **05.06.2002**
(21) Anmeldenummer: 98101270.1
(22) Anmeldetag: 26.01.1998
(51) Int. Cl.: F24C 3/06

(54) **Gaskochgerät**
Gas cooking device
Appareil de cuisson à gaz

(30) Priorität: 30.01.1997 DE 19703301
(43) Veröffentlichungstag der Anmeldung: 05.08.1998
(73) Patentinhaber: Schott Glas, 55122 Mainz (DE)
(72) Erfinder: Kahlke, Michael, 55411 Bingen (DE); Schultheis, Bernd, 55270 Schwabenheim (DE); Taplan, Martin, 55494 Rheinböllen (DE); Hubert, Stefan, 55270 Bubenheim (DE)
(74) Vertreter: Fuchs Mehler Weiss & Fritzsche

(56) Entgegenhaltungen:
- DE-A- 4 326 945
- DE-A- 4 333 334
- DE-C- 3 535 728

## Beschreibung

Die Erfindung betrifft ein Gaskochgerät mit mindestens einem Gasstrahlungsoder atmosphärischen Brenner und einer Glas- oder Glaskeramikplatte als Kochfläche.

Gaskochgeräte mit einer Glas- oder Glaskeramikplatte als Kochfläche sind in zwei Versionen auf dem Markt. Bei der einen Version sind zum Beheizen Gasstrahlungsbrenner vorgesehen, bei denen das zusammen mit Primärluft zugeführte Gas an der Oberfläche einer aus poröser Keramik bestehenden Brennerplatte verbrannt wird. Ein oder mehrere solcher Gasstrahlungsbrenner sind mit Abstand unter einer gemeinsamen Glaskeramikplatte angeordnet, die in einem Kochfeldrahmen eingeklebt ist. Jeder Gasstrahlungsbrenner definiert dabei an der Oberseite der Glaskeramikplatte eine Kochzone. Unterhalb der Glaskeramikplatte ist ferner ein Isolierteil vorgesehen, das Aussparungen für die Gasstrahlungsbrenner und Abluftkanäle zum Abführen der heißen Abgase der einzelnen Brenner aufweist, die in einen gemeinsamen, langgestreckten Austritt münden, der unterhalb des Kochfeldrahmens liegt, welcher in diesem Bereich gitterartige Lüftungsschlitze zum Austritt der heißen Abluft aufweist.

Ein Gaskochgerät dieser Version ist in der DE 43 26 945 C2 beschrieben. Dieses bekannte Gaskochgerät weist zwar ein Gebläse auf, das von außen Luft an die Brenner heranführt und über einen Bypass zusätzlich die Abgase kühlt sowie weiterhin durch ein an den Außenwänden installiertes Luftleitsystem erhöhte Temperaturen an der Gehäusewandung verhindert, jedoch bedingt die Konstruktion der Abluftführung, daß die heißen Abgase zunächst an der Verbindungsstelle zwischen Glaskeramikplatte und Kochfeldrahmen vorbeistreichen und erst danach zusätzlich mit kalter Luft vermischt werden und die Austrittsöffnungen im Lüftungsgitter passieren. Dies führt zu einer erheblichen thermischen Belastung der Klebeverbindung zwischen der Glaskeramikplatte und dem Kochfeldrahmen, die auch im Bereich des Lüftungsgitters wegen des Überlaufschutzes vorhanden sein muß. Durch Leitbleche oder dergleichen könnte zwar die thermische Belastung verringert werden, was aber zu zusätzlichem Montageaufwand führen würde.

Als weiterer Nachteil ist zu werten, daß Lüftungsgitter nicht besonders reinigungsfreundlich sind, farbig anlaufen und auch das Gesamterscheinungsbild des Gaskochgerätes stören.

Bei der zweiten Version von Gaskochgeräten mit einer Glas- oder Glaskeramikplatte als Kochfläche sind atmosphärische Brenner, d.h. Brenner mit offener Flamme in entsprechenden Öffnungen der Glas- oder Glaskeramikplatte integriert. Bedarf bei der ersten Version mit Gasstrahlungsbrennern die Abluft einer besonderen Führung, so kommt es bei der zweiten Version mit atmosphärischen Brennern auf die Zuführung von Primärluft, also der Zuluft, an. Bei Standherden nach der zweiten Version erfolgt die Primärluft-Versorgung in bekannter Weise über Lüftungsschlitze, d.h. über entsprechende Lüftungsgitter im Herd- oder Schalterblendenbereich. Diese Konzeption hat den Nachteil, daß die Lüftungsgitter hinsichtlich der Reinigung, wie bereits oben erwähnt, problematisch sind. Bei Einbaukochfeldern nach der zweiten Version, wie sie beispielsweise aus der DE 195 05 469 C1 bekanntgeworden sind, ist jedoch eine Primärluftversorgung über entsprechende Aussparungen im Bodenblech zumindest nicht ohne weiteres möglich. Daher ist im bekannten Fall auf Kochflächenebene, d.h. entweder zwischen der Glaskeramikplatte und der zugehörigen Rahmenkonstruktion oder dem abgewinkelten Bedienteil eine langgestreckte Öffnung für die Luftzufuhr vorgesehen, die haubenartig überdeckt ist. Diese Konzeption der Primärluft-Versorgung hat den Nachteil, daß nur ein relativ geringes Überlaufvolumen aufgefangen werden kann, so daß die Gefahr nicht auszuschließen ist, daß durch die Zuluft-Eintrittsöffnung übergelaufenes Kochgut in das Muldeninnere gelangt und Verschmutzungen an der darin befindlichen Elektronik/Elektrik anrichten kann. Aber auch bei der Pflege und Reinigung der Kochfläche besteht die Gefahr des Durchtrittes von flüssigen Medien, z.B. von Reinigungsmaterialien mit entsprechenden nachteiligen Konsequenzen.

Der Erfindung liegt die Aufgabe zugrunde, bei dem eingangs bezeichneten Gaskochgerät die Öffnung und die damit verbundene Führung einmal für die Abluft von Gasstrahlungsbrennern thermisch unproblematisch, weil klebeverbindungsfrei und dennoch überlaufgeschützt, und zum anderen für die Zuluft bei atmosphärischen Brennern sicher geschützt gegen überlaufendes Kochgut und Reinigungsmaterialien sowie insgesamt reinigungsfreundlich auszubilden.

Die Lösung dieser Aufgabe gelingt gemäß der Erfindung durch ein Gaskochgerät mit mindestens einem Gasstrahlungs- oder atmosphärischen Brenner, einer Glas- oder Glaskeramikplatte als Kochfläche, die in einem Kochfeldrahmen befestigt ist, und die partiell aus der Kochflächenebene abgebogen ist, und mit einer Öffnung und einer damit verbundenen Führung für die Abluft bei Gasstrahlungsbrennern oder für die Zuluft bei atmosphärischen Brennern, die im abgebogenen Bereich mit Abstand zur Kochflächenebene lüftungsgitterfrei und zumindest als Abluftöffnung ohne Klebeverbindung zwischen der Glasoder Glaskeramikplatte und dem Kochfeldrahmen ausgebildet ist.

Durch die Ausbildung gemäß der Erfindung ist der Bereich der Glas/Glaskeramikfläche mit der Öffnung für die Zu- bzw. Abluft genau so leicht zu reinigen wie die Kochfläche selbst. Die Abbiegung der Kochfläche bietet dabei einen wirksamen Überlaufschutz sowie einen Schutz gegen das Eindringen von Reinigungsflüssigkeit oder dergl. in die Zu- bzw. Abluftöffnung. Da im Bereich der Abluftöffnung keine Klebeverbindung ist und die Materialien in diesem Bereich ohnehin thermisch stark belastbar sind, ist die Abluftöffnung nach der Erfindung thermisch unproblematisch.

Das partielle Abbiegen der Glaskeramikplatte der Kochfläche bei Gaskochgeräten ist an sich durch die DE 43 33 334 C2 bekannt geworden. Im bekannten Fall bildet der abgebogene Bereich eine Schalterblende mit Durchbrechungen für Bedienungselemente und Anzeigen. Öffnungen für Zuoder Abluft werden durch den abgebogenen Bereich nicht gebildet, da er, wie der Kochflächenteil selbst, dicht in den Kochfeldrahmen eingesetzt ist.

Im Zusammenhang mit Induktionskochgeräten mit einer Glaskeramik-Kochfläche als bewußte Alternative zu Glaskeramik-Kochflächen mit Strahlungsheizkörpern ist es durch die DE-U-295 00 051.1 auch bekannt, die die Kochfläche bildende Glaskeramikplatte unter Bildung eines Luftauslasses zwischen ihr und dem Kochfeldrahmen im hinteren Teil abzubiegen. Der abgebogene Bereich ist dabei mit dem Kochfeldrahmen durch Silikonbeläge abfedernd verbunden und im Luftauslaß ist eine Abluftlisene anstelle eines Ziergitters, d.h. ein Lüftungsgitter, vorgesehen.

Eine derartige Ausbildung des Luftauslasses als Abluftöffnung für ein Gaskochgerät mit Gasstrahlungsbrennern wäre jedoch durch die Silikonbeläge thermisch zu stark belastet und damit in der Praxis unbrauchbar. Ferner würde die Abluftlisene durch die heißen Abgase stark angegriffen (fabriges Anlaufen), abgesehen davon, daß dies ohnehin nicht beonders reinigungsfreundlich ist. Sie ist auf Glaskeramik-Kochfelder mit Induktionskochstellen zur Beseitigung des Wärmestaues unterhalb der Glaskeramikplatte mit einer verhältnismäßig geringen Temperatur in der Abluft beschränkt und ist nicht für den Auslaß von sehr heißen Verbrennungsgasen, wie im Fall von Gasbrenner-Kochstellen, geeignet.

Gemäß einer ersten Ausgestaltung der Erfindung ist die Glas- oder Glaskeramikplatte nach oben aus der Kochflächenebene heraus abgebogen. Diese Ausgestaltung bietet besondere Vorteile im Fall der Ausbildung der Öffnung zum Abführen der heißen Abluftgase, da sie die natürliche Konvektion unterstützt. Auch bietet diese Ausgestaltung einen guten Überlaufschutz.

Gemäß einer anderen Weiterbildung der Erfindung ist die Glas- oder Glaskeramikplatte aus der Kochflächenebene nach unten abgebogen. Eine derartige Ausgestaltung wird man zweckmäßig für eine Öffnung zum Zuführen von Frischluft bei offenen Gasbrennern verwenden, da aufsteigend kühlere Luft angesaugt wird.

Für die Ausgestaltung des abgebogenen Bereiches stehen eine Reihe von Möglichkeiten zur Verfügung, die sich nach dem notwendigen Luftdurchsatz, den fertigungstechnischen Möglichkeiten, aber auch maßgebend nach dem Design richten. So kann die Abbiegekante des Bereiches, und damit der Bereich selbst, sich über eine ganze Seite der Kochfläche erstrecken. Es sind aber auch Ausgestaltungen der Erfindung denkbar, bei denen sich die Biegekante des abgebogenen Bereiches nur über einen Teil der Seite der Kochfläche erstreckt. Die Biegekante und damit der abgebogene Bereich kann dabei mittig oder außermittig ausgebildet sein, je nach dem gewünschten Design.

Auch für die Ausbildung der Öffnung und der damit verbundenen Führung für die Zu- oder Abluft sind eine Reihe von Weiterbildungen der Erfindung möglich. So kann das Gaskochgerät derart ausgebildet sein, daß zwischen dem Rand des abgebogenen Bereiches und einer Gerätekante eine langgestreckte Öffnung mit Führung für den Austritt der Abluft oder den Eintritt der Zuluft ausgebildet ist.

Die Gerätekante kann dabei der Kochfeldrahmen, ein Bereich des Gerätegehäuses oder ein Bereich einer benachbarten Kochfläche bei KombiGeräten sein.

Alternativ dazu ist nach einer weiteren Ausgestaltung der Erfindung innerhalb des abgewinkelten Bereiches mindestens eine Aussparung als Austrittsöffnung für die Abluft oder als Eintrittsöffnung für die Zuluft ausgebildet, wobei der Kochfeldrahmen den Rand des abgebogenen Bereiches mit umfaßt. Auch hierbei spielen die Design-Forderungen und Wünsche eine maßgebende Rolle. Die Erfindung ermöglicht hierfür mit großem Vorteil ein breites Spektrum von Möglichkeiten. So können z.B. mehrere, zeilenartig angeordnete kreisförmige Aussparungen vorgesehen sein. Ästhetisch ansprechend ist auch eine Weiterbildung des erfindungsgemäßen Kochgerätes, wenn eine mittige lineare Aussparung vorgesehen ist, deren Tiefe sich nur über einen Teil der Tiefe des abgebogenen Bereiches erstreckt.

Besondere Vorteile hinsichtlich der Abluftführung ergeben sich dabei, wenn gemäß einer Weiterbildung dieser Konzeption die Glas- oder Glaskeramikplatte über zwei Biegekanten abgebogen ist, derart, daß der zweite abgebogene Bereich sich flächenparallel zur Kochfläche erstreckt und die Aussparung aufnimmt.

Weitere Ausgestaltungen, Anwendungsmöglichkeiten und Vorteile der Erfindung ergeben sich anhand der Beschreibung von in den Zeichnungen dargestellten Ausführungsbeispielen.

Es zeigen:
- Fig. 1: in einer schematischen perspektivischen Darstellung ein Gaskochgerät mit Gasstrahlungsbrennern und einer gemäß der Erfindung ausgebildeten Abgasöffnung,
Fig. 2 einen Ausschnitt aus Fig. 2, im vergrößerten Maßstab, mit einer Schnittdarstellung der Abgasführung,
Fig. 3 ein Gaskochgerät entsprechend den Fig. 1 und 2, jedoch mit atmosphärischen Brennern und einer gemäß der Erfindung ausgebildeten Zuluftöffnung,
Fig. 4 in gebrochener Darstellung einen Ausschnitt aus dem rückwärtigen abgebogenen Teil der Kochfläche mit einer mittigen Aussparung im abgebogenen Bereich zur Bildung der Zu- oder Abluftöffnung,
Fig. 5 in gebrochener Darstellung einen Ausschnitt aus dem rückwärtig abgebogenen Teil der Kochfläche mit zeilenartig angeordneten kreisförmigen, die Zu- oder Abluftöffnungen bildenden Aussparungen im abgebogenen Teil,
Fig. 5a eine Abwandlung der Ausführung nach Fig. 5, bei der die Glaskeramik-Kochflächenplatte über zwei Kanten gebogen ist und die Aussparungen im waagrechten, zweiten abgebogenen Bereich ausgebildet sind,
Fig. 6 eine Anordnung entsprechend Fig. 2, jedoch mit einer rückwärtig ausgebildeten Abluftöffnung,
Fig. 7 eine hinten mittig teilhochgebogene Glaskeramikplatte der Kochfläche,
Fig. 8 eine hinten seitlich teilhochgebogene Glaskeramikplatte der Kochfläche,
Fig. 9 eine frontseitig und außermittig teilweise nach unten gebogene Glaskeramikplatte bei einem Standherd für atmosphärische Brenner, unter Bildung einer frontseitigen Öffnung für die Zuluft,
Fig. 10 eine frontseitig mittig nach unten abgebogene Glaskeramikplatte unter Bildung einer frontseitigen Zuluftöffnung, die gleichzeitig einen hinten seitlich teilhochgebogenen Bereich unter Bildung einer Abluftöffnung besitzt, angewendet bei einem Standherd, der sowohl mit Gasstrahlungsbrennern als auch mit atmosphärischen Brennern ausrüstbar ist,
Fig. 11 eine Einbaumulde mit einem Elektroteil und einem angrenzenden, versenkt angeordneten Gasteil mit atmosphärischen Brennern, bei denen die zugehörigen Glaskeramikplatten, beabstandet gegenüberliegend, zwei rechtwinklige Abbiegungen unter Bildung einer Zuluftöffnung für den Gasteil aufweisen, und
Fig. 12 eine der Fig. 11 entsprechende Gerätekombination, ausgebildet als Kochtableau.

Die Fig. 1 zeigt in einer schematischen perspektivischen Darstellung ein Gaskochgerät 1 der ersten Version, eingebaut in einer Arbeitsplatte 3. Das Gaskochgerät weist eine Glaskeramikplatte 2 als Kochfläche auf, die in einem Kochfeldrahmen 8 befestigt ist, in der Regel durch Verkleben mittels eines Silikonklebers. Das Gaskochgerät besitzt im Ausführungsbeispiel nach Fig. 1 drei Kochzonen 4, die mittels unter der Glaskeramikplatte angeordneten (nicht dargestellten) Gas-Strahlungsbrennern beheizt werden. Wie in Gänze aus der eingangs zitierten DE 43 26 945 C2 hervorgeht, ist unterhalb der Glaskeramikplatte 2 ein Isolierteil 9 vorgesehen, das auch partiell aus der Ausschnittsdarstellung der Fig. 2 der vorliegenden Anmeldung zu ersehen ist. Dieses Isolierteil 9 weist (nicht dargestellte) Aussparungen für die Gasstrahlungsbrenner, aber auch Abgaskanäle 6 zum Abführen der Abgase der einzelnen Gas-Strahlungsbrenner auf. Die Abgaskanäle 6 vereinigen sich unterhalb einer oft zum Fortkochen genutzten Zone 5 der Kochfläche und münden schließlich in eine Abgasöffnung 8a, ausgebildet nach der Erfindung, ein. Zur Bildung der Abgasöffnung 8a ist die Kochfläche 2 im hinteren Teil um eine Linie 2a nach oben abgekantet, so daß der abgekantete Teil 2b pultförmig nach oben ragt.

Die Kochfläche 2 ist dabei derart im Kochflächen-Rahmengehäuse 8 verklebt, daß hinten eine schlitzförmige, klebefreie Öffnung 8a, als Austrittsöffnung für die heißen Abgase 7 ausgebildet ist.

Gemäß der zugehörigen Ausschnittsdarstellung strömen die mehrere hundert Grad heißen Abgase 7a in die, aus den Isolationskörpern 9 ausgebildeten Abgaskanälen 6 zur Austrittsöffnung 8a und werden kurz vorher mit kalter Luft 7b, die ein Gebläse erzeugt, vermischt, daß insgesamt ein deutlich kälterer Abgasstrom 7 das Gaskochgerät verläßt.

Zum Schutz der abgebogenen Kochflächenkante kann ggf. ein Metall-Profil 8b mechanisch montiert werden. Dieses Profil muß nicht mit Silikon verklebt werden, da es in diesem Fall keine Dichtfunktion übernimmt. Der Überlaufschutz wird bei dieser Konstruktion durch den nach oben abgekanteten Teil der Kochfläche 2b sichergestellt.

Der Vorteil der Konstruktion der Abgasöffnung 8a liegt darin, daß zum einen keine Klebeverbindungen im heißen Abgasstrom liegen und daß durch die Form der Kochflächen automatisch ein Überlaufschutz gewährleistet ist. Zudem entfallen die Lüftungsgitter im Metallrahmen, die einerseits das Gesamt-Design negativ beeinträchtigen und andererseits die Reinigung erschweren.

Diese Art der erfindungsgemäßen Konstruktion kann auch für Gaskochgeräte der zweiten Version mit atmosphärischen Brennern genutzt werden. In diesem Fall dient die Öffnung 8a als Zuluft-Öffnung für die Primärluft.

Fig. 3 zeigt schematisch ein derartiges Gaskochgerät 1 mit einem atmosphärischen Brenner 10, der auf konventionelle Art und Weise in die Glaskeramikplatte 2 eingelassen ist. In der Regel weist ein Kochfeld drei bis vier solcher offenen Brenner 10 auf.

Die Glaskeramikplatte 2 ist in dem Kochfeld-Rahmengehäuse 8 eingeklebt, wobei das Gaskochgerät selbst in der Arbeitsplatte 3 eingebaut ist. Anders als in Fig. 1, lediglich um die Variationsmöglichkeiten aufzuzeigen, liegt die Abbiegekante 2a mit dem abgebogenen Bereich 2b auf der (rechten) Seite der Kochfläche 2. Dabei ist, wie in Fig. 1, zwischen dem oberen Rand des abgebogenen Bereiches 2b und dem Rahmen 8 eine schlitzförmige Öffnung 8a ausgebildet, über die die Zu- oder Primärluft 11 in das Kochfeld einströmt.

Die Biegekante 2a kann natürlich, wie in Fig. 1, auch an der hinteren Seite oder auch an der linken Seite der Kochfläche angeordnet sein. Welche Alternative man wählt, hängt von dem Design und den in der Nachbarschaft des Gaskochgerätes in der Arbeitsplatte 3 angeordneten Geräten ab.

Die Fig. 4 zeigt eine weitere Ausführungsform der Erfindung hinsichtlich der Ausbildung der Öffnung für die Zu- oder Abluft, wobei der Fall der Abluft dargestellt ist. Teile, die mit denen nach Fig. 1-3 übereinstimmen, sind mit denselben Bezugsziffern versehen. In Fig. 4 weist der abgekantete Bereich 2b eine partielle Aussparung 2c auf, die die Abluftöffnung 8a, durch die die gekühlten Abgase 7 ausströmen, bildet. Im übrigen ist die obere Kante des abgebogenen Bereiches 2b in den Kochfeld-Rahmen 8 eingebettet.

Im Fall der Fig. 4 wird somit die Öffnung 8a nicht durch einen Raum (Spalt) zu anderen Geräteteilen, wie in den Fig. 1-3, sondern durch eine Aussparung im abgebogenen Bereich 2b selbst gebildet. Eine weitere Ausführungsform nach diesem Prinzip zeigt die Fig. 5. Danach weist der abgebogene Bereich 2b zeilenartig angeordnete Aussparungen 2d auf, durch die die Ab- oder Zuluft strömt. Die kreisförmige Aussparung ist nur beispielhaft. Wenn es Designgründe erfordern, können auch andere geometrische Konfigurationen verwendet werden. Auch ist die zeilenartige Anordnung nur beispielhaft. Die Aussparungen 2d können auch beispielsweise versetzt angeordnet sein. Die Aussparungen 2d sind stets so anzuordnen, daß sie einen genügenden Abstand zur Kochflächenebene haben, damit der Überlaufschutz gewährleistet ist. Im übrigen ist der obere Rand des abgebogenen Bereiches 2b vollständig in dem Kochfeld-Rahmen 8 eingebettet, was einen geschlossenen Gesamteindruck betont.

Die Fig. 5a zeigt eine Anordnung ähnlich der aus Fig. 5. Die Glaskeramikplatte 2 der Kochfläche ist dabei über zwei Biegekanten 2a gebogen, so daß der Bereich mit den Aussparungen 2d gegenüber der Kochflächenebene erhöht und zu ihr ebenenparallel angeordnet ist. Bei dieser Ausführungsform strömt das Abgas vertikal nach oben, was sich vorteilhaft für das Erfassen der Abgase in den üblicherweise in den Küchen vorhandenen Abzugshauben auswirkt. So können die Abgase mit Vorteil auch keine Wandteile der Kücheneinrichtung allmählich anschmutzen.

Die Fig. 6 zeigt eine Anordnung analog derjenigen nach Fig. 2, wobei jedoch die Austrittsöffnung 8a nicht, wie im Fall der Fig. 2, zwischen der durch ein Profil 8b geschützten oberen Kante des abgebogenen Bereiches und einer Erhöhung des Kochfeld-Rahmens 8, sondern zwischen dieser Kante und einer abgesenkten Flanke des Rahmens 8 ausgebildet ist, so daß die Abluft 7 nach hinten wegströmt.

Die Fig. 7 zeigt einen als Lüftungskanal (Zu- oder Abluft) mittig hinten abgebogen ausgeformten Teilbereich 2b, im Gegensatz zu den vorhergehenden Ausführungsformen mit einem abgebogenen Bereich 2b, der sich vollständig über eine Seite der Kochfläche erstreckt. Der Teilbereich 2b muß dabei auch nicht, wie in Fig. 7, mittig zur Kochflächenseite liegen, er kann auch, wie in Fig. 8 dargestellt, außermittig, d.h. einseitig angeformt werden, und zwar, bezogen auf die Kochfläche, entweder hinten oder rechts oder auch links.

Die unterschiedlichsten Variationsmöglichkeiten für die Ausbildung des abgebogenen Bereiches 2b zeigen auch die Figuren 9 und 10 am Beispiel eines Standherdes 12.

Bei dem Standherd 12 nach Fig. 9, der als Gaskochgerät mit offenen Gasbrennern 10 (wie in Fig. 3) mit integriertem Schalterteil 13 ausgebildet ist, ist die Glaskeramikplatte 2 nach vorne heruntergebogen, wobei im Bereich 2b die Öffnung für die Zuluft 11 ausgebildet ist.

Der Standherd 12 nach Fig. 10 kann wahlweise als Gaskochgerät mit Gasstrahlungsbrenner oder mit atmosphärischen Brennern ausgestaltet werden. Die Glaskeramikplatte ist daher sowohl vorne als auch hinten jeweils unter Bildung eines Bereiches 2b, teilabgebogen. Der vordere Bereich 2b bildet dabei die Eintrtittsöffnung für die Primär-Zuluft im Fall von offenen Brennern, wogegen die hintere Teilabbiegung 2b die Öffnung für den Austritt der Abluft 7 im Fall der Ausrüstung des Standherdes 12 mit Gasstrahlungsbrennern bildet.

Bei den bisherigen Ausführungsformen wurde die Öffnung für die Ab- oder Zuluft zwischen der oberen Kante der Abbiegung und einem Kochfeld- oder Herd-Geräteteil gebildet. In den Fig. 11 und 12 sind Ausführungsformen dargestellt, bei denen die Öffnung zu einem Teil eines anderen Kochgerätetyps hin ausgebildet ist.

Die Fig. 11 ziegt eine Einbaumulde mit Glaskeramik-Kochflächen, gebildet aus einem Elektroteil A und einem Gasteil B. Die Glaskeramikplatte 2 des Elektroteils A weist Kochzonen 14 und einen um 90° nach unten abgebogenen Bereich 2e auf. Die Glaskeramikplatte 2 des Gasteiles B, der gegenüber dem Elektroteil A abgesenkt ist, weist offene Brenner 10 und einen rechtwinklig nach oben abgebogenen Bereich 2b auf, wobei zwischen den abgebogenen Bereichen 2b und 2e ein bestimmter Abstand belassen ist, der als Eintrittsöffnung für die Zuluft 11 zu dem Gasbrennerteil B fungiert.

In entsprechender Weise zeigt die Fig. 12 ein Kochtableau, gebildet aus einem Elektroteil A mit einer Glaskeramikplatte 2, die einen rechtwinklig abgekanteten Bereich 2e und Kochzonen 14 aufweist, sowie aus einem gegenüber dem Elektroteil A abgesenkten Gasteil B mit einer Glaskeramikplatte 2, die einen rechtwinklig nach oben abgebogenen Teilbereich 2b (in der Zeichnung zum Teil durch die Abkantung 2e überdeckt) sowie atmosphärische Gasbrenner 11 aufweist. Wie im Fall der Fig. 11 bilden auch hier die beiden beabstandet angeordneten abgebogenen Bereiche 2e und 2b eine Öffnung mit Führung der Zuluft 11 zu dem Gasteil B.

## Patentansprüche

1. Gaskochgerät (1) mit:
- mindestens einem Gasstrahlungs- oder atmosphärischen Brenner (10),
- einer Glas- oder Glaskeramikplatte (2) als Kochfläche, die in einem Kochfeldrahmen (8) befestigt ist, und die partiell aus der Kochflächenebene abgebogen ist, und
- mit einer Öffnung (8 a, 2 c, 2 d) und einer damit verbundenen Führung für die Abluft (7) bei Gasstrahlungsbrennern oder für die Zuluft (11) bei atmosphärischen Brennern, die im abgebogenen Bereich (26) mit Abstand zur Kochflächenebene lüftungsgitterfrei und zumindest als Abluftöffnung ohne Klebeverbindung zwischen der Glas- oder Glaskeramikplatte (2) und dem Kochfeldrahmen (8) ausgebildet ist.

2. Gaskochgerät nach Anspruch 1, **dadurch gekennzeichnet, daß** die Glasoder Glaskeramikplatte (2) aus der Kochflächenebene nach oben abgebogen ist.

3. Gaskochgerät nach Anspruch 1, **dadurch gekennzeichnet, daß** die Glasoder Glaskeramikplatte (2) aus der Kochflächenebene nach unten abgebogen ist.

4. Gaskochgerät nach einem der Ansprüche 1 bis 3, **dadurch gekennzeichnet, daß** die Abbiegekante (2a) sich über eine ganze Seite der Kochfläche erstreckt.

5. Gaskochgerät nach einem der Ansprüche 1 bis 3, **dadurch gekennzeichnet, daß** die Biegekante (2a) des abgebogenen Bereiches sich nur über einen Teil einer Seite der Kochfläche erstreckt.

6. Gaskochgerät nach Anspruch 5, **dadurch gekennzeichnet, daß** die Biegekante (2a) mittig ausgebildet ist.

7. Gaskochgerät nach Anspruch 5, **dadurch gekennzeichnet, daß** die Biegekante (2a) außermittig ausgebildet ist.

8. Gaskochgerät nach einem der Ansprüche 1 bis 7, **dadurch gekennzeichnet, daß** zwischen dem Rand des abgebogenen Bereiches (2b) und einer Gerätekante eine langgestreckte Öffnung (8a) mit Führung für den Austritt der Abluft (7) oder den Eintritt der Zuluft (11) ausgebildet ist.

9. Gaskochgerät nach den Ansprüchen 2 und 4, **dadurch gekennzeichnet, daß** innerhalb des abgebogenen Bereiches (2b) mindestens eine Aussparung (2c, 2d) als Austrittsöffnung für die Abluft (7) oder als Eintrittsöffnung für die Zuluft (11) ausgebildet ist und der Kochfeldrahmen (8) den Rand des abgebogenen Bereiches (2b) mit umfaßt.

10. Gaskochgerät nach Anspruch 9, **dadurch gekennzeichnet, daß** mehrere zeilenartig angeordnete kreisförmige Aussparungen (2d) vorgesehen sind.

11. Gaskochgerät nach Anspruch 9, **dadurch gekennzeichnet, daß** eine mittige lineare Aussparung (2c) vorgesehen ist, deren Tiefe sich nur über einen Teil der Tiefe des abgebogenen Bereichs (2b) erstreckt.

12. Gaskochgerät nach Anspruch 9 oder 10, 11, **dadurch gekennzeichnet, daß** die Glas- oder Glaskeramikplatte (2) über zwei Biegekanten (2a) abgebogen ist, derart, daß der zweite abgebogene Bereich sich flächenparallel zur Kochfläche erstreckt und die Aussparung (2c, 2d) aufnimmt.

## Claims

1. Gas cooker (1), with:
- at least one gas-jet or atmospheric burner (10),
- a glass or glass-ceramic plate (2), as cooking surface, which is fastened in a cooking-zone frame (8) and which is bent partially out of the cooking-surface plane, and
- an orifice (8a, 2c, 2d) and a ducting, connected to the latter, for the spent air (7) in the case of gas-jet burners or for the inflow air (11) in the case of atmospheric burners, which, in the bent region (26) is formed at a distance from the cooking-surface plane, free of a ventilation grid and at least as a spent-air orifice, without adhesive joint, between the glass or glass-ceramic plate (2) and the cooking-zone frame (8).

2. Gas cooker according to Claim 1, **characterized in that** the glass or glass-ceramic plate (2) is bent upwards out of the cooking-surface plane.

3. Gas cooker according to Claim 1, **characterized in that** the glass or glass-ceramic plate (2) is bent downwards out of the cooking-surface plane.

4. Gas cooker according to one of Claims 1 to 3, **characterized in that** the bending edge (2a) extends over one entire side of the cooking surface.

5. Gas cooker according to one of Claims 1 to 3, **characterized in that** the bending edge (2a) of the bent region extends only over part of one side of the cooking surface.

6. Gas cooker according to Claim 5, **characterized in that** the bending edge (2a) is formed centrally.

7. Gas cooker according to Claim 5, **characterized in that** the bending edge (2a) is formed off-centre.

8. Gas cooker according to one of Claims 1 to 7, **characterized in that** an elongate orifice (8a) with ducting for the exit of the spent air (7) or the entry of the inflow air (11) is formed between the margin of the bent region (2b) and an appliance edge.

9. Gas cooker according to Claims 2 and 4, **characterized in that** at least one clearance (2c, 2d) as an exit orifice for the spent air (7) or as an entry orifice for the inflow air (11) is formed within the bent region (2b), and the cooking-zone frame (8) also comprises the margin of the bent region (2b).

10. Gas cooker according to Claim 9, **characterized in that** a plurality of circular clearances (2d) arranged in the manner of a row are provided.

11. Gas cooker according to Claim 9, **characterized in that** a central linear clearance (2c) is provided, the depth of which extends only over part of the depth of the bent region (2b).

12. Gas cooker according to Claim 9 or 10 and 11, **characterized in that** the glass or glass-ceramic plate (2) is bent via two bending edges (2a), in such a way that the second bent region extends superficially parallel to the cooking surface and receives the clearance (2c, 2d).

## Revendications

1. Appareil (1) de cuisson à gaz, comprenant :
- au moins un brûleur (10) atmosphérique ou radiant à gaz,
- une plaque en verre ou en vitrocéramique (2) servant de plaque de cuisson, fixée dans un cadre (8) de zone de cuisson et dont une partie est repliée par rapport au plan de la surface de cuisson, et
- une ouverture (8a, 2c, 2d) et un guide relié à cette ouverture pour l'air évacué (7) dans le cas de brûleurs radiants à gaz ou pour l'air apporté (11) dans le cas de brûleurs atmosphériques, laquelle ouverture est ménagée sans grille d'aération dans la partie repliée (26), à distance du plan de la surface de cuisson et au moins comme ouverture d'évacuation d'air entre la plaque (2) en verre ou en vitrocéramique et le cadre (8) de la zone de cuisson.

2. Appareil de cuisson à gaz selon la revendication 1, **caractérisé en ce que** la plaque (2) en verre ou en vitrocéramique est repliée vers le haut par rapport au plan de la surface de cuisson.

3. Appareil de cuisson à gaz selon la revendication 1, **caractérisé en ce que** la plaque (2) en verre ou en vitrocéramique est repliée vers le bas par rapport au plan de la surface de cuisson.

4. Appareil de cuisson à gaz selon l'une des revendications 1 à 3, **caractérisé en ce que** le bord replié (2a) s'étend sur tout un côté de la surface de cuisson.

5. Appareil de cuisson à gaz selon l'une des revendications 1 à 3, **caractérisé en ce que** le bord replié (2a) de la partie repliée ne s'étend que sur une partie d'un côté de la surface de cuisson.

6. Appareil de cuisson à gaz selon la revendication 5, **caractérisé en ce que** le bord replié (2a) est réalisé au milieu.

7. Appareil de cuisson à gaz selon la revendication 5, **caractérisé en ce que** le bord replié (2a) est réalisé vers l'extérieur.

8. Appareil de cuisson à gaz selon l'une des revendications 1 à 7, **caractérisé en ce qu'**entre le bord de la partie repliée (2b) et un bord de l'appareil est ménagée une ouverture allongée (8a) dotée d'un guide pour la sortie d'air évacué (7) ou l'entrée d'air d'apport (11).

9. Appareil de cuisson à gaz selon les revendications 2 et 4, **caractérisé en ce qu'**à l'intérieur de la partie repliée (2b), au moins une découpe (2c, 2d) servant d'ouverture de sortie pour l'air évacué (7) ou d'ouverture d'entrée pour l'air apporté (11) est ménagée, le cadre de la zone de cuisson (8) entourant le bord de la partie repliée (2b).

10. Appareil de cuisson à gaz selon la revendication 9, **caractérisé en ce que** plusieurs découpe (2d) de forme circulaire disposées en ligne sont prévues.

11. Appareil de cuisson à gaz selon la revendication 9, **caractérisé en ce qu'**une découpe (2c) linéaire centrale est prévue, dont la profondeur ne s'étend que sur une partie de la profondeur de la partie repliée (2b).

12. Appareil de cuisson à gaz selon le revendications 9 ou 10, 11, **caractérisé en ce** la plaque (2) en verre ou en vitrocéramique est repliée sur deux bords repliés (2a) de telle sorte que la surface de la deuxième partie repliée s'étende parallèlement à la surface de cuisson et reçoive la découpe (2c, 2d).
